# EUROPÄISCHE PATENTSCHRIFT

(11) **EP 2 866 630 B1**
(45) Veröffentlichungstag und Bekanntmachung des Hinweises auf die Patenterteilung: **31.08.2016**
(21) Anmeldenummer: 13732169.1
(22) Anmeldetag: 28.06.2013
(51) Int. Cl.: A47L 5/22, A47L 5/24, A47L 9/16

(54) **STAUBSAUGER MIT WIRBELABSCHEIDER**
VACUUM CLEANER WITH A CENTRIFUGAL SEPARATOR
ASPIRATEUR AVEC UN SÉPARATEUR À TOURBILLON

(30) Priorität: 29.06.2012 DE 102012211245
(43) Veröffentlichungstag der Anmeldung: 06.05.2015
(73) Patentinhaber: BSH Hausgeräte GmbH, 81739 München (DE)
(72) Erfinder: BRÄUNING, Andre, 98587 Steinbach-Hallenberg (DE); HOFMANN, Tobias, 97633 Trappstadt (DE); SEITH, Thomas, 97616 Bad Neustadt (DE)
(86) Internationale Anmeldenummer: PCT/EP2013/063613
(87) Internationale Veröffentlichungsnummer: WO 2014/001496

(56) Entgegenhaltungen:
- EP-A2- 1 779 759
- EP-A2- 2 392 244
- WO-A2-2008/088278
- GB-A- 2 484 146
- US-A1- 2007 214 756

## Beschreibung

### Gebiet der Erfindung

Die Erfindung betrifft einen Staubsauger ausgebildet aus einer zusammensetzbaren Einheit aus einem Kleinsauger und einem Stielsaugerrahmen, wobei der Staubsauger mit einer Staubabscheideeinrichtung, einem Gebläse zum Erzeugen eines Saugluftstroms durch die Staubabscheideeinrichtung und einem Elektromotor zum Antreiben des Gebläses ausgestattet ist, wobei die Staubabscheideeinrichtung einen Wirbelabscheider umfasst.

### Hintergrund der Erfindung

Staubsauger weisen üblicherweise ein Gebläse zum Erzeugen eines Saugluftstroms, einen Elektromotor zum Antreiben des Gebläses und eine Staubabscheideeinrichtung zur Abscheidung von mit dem Saugluftstrom aufgenommenen Partikeln auf. Derartige Staubabscheideeinrichtungen können in unterschiedlicher Weise ausgebildet sein. So ist es bekannt, dass die Staubabscheideeinrichtung einen in einem Gehäuseinnenraum des Staubsaugers angeordneten Wechselfilterbeutel, einen oder mehrere Filter und/oder einen oder mehrere Wirbelabscheider umfasst. Bei einem Wirbelabscheider wird das Zentrifugalprinzip zum Abscheiden des Staubs genutzt, indem der Saugluftstrom in eine Wirbelbewegung versetzt wird, wobei im Saugluftstrom enthaltene Partikel durch die Wirkung der Zentrifugalkraft aus dem Luftstrom abgeschieden werden. Insbesondere zur Abscheidung von Feinstaub können weitere Filter vorgesehen sein.

Aus US 2003/0131441 A1 ist ein Stielstaubsauger bekannt, der eine zyklonisch wirkende Abscheidekammer umfasst, in die in der Nähe eines oberen Endes seitlich ein einziger Luftführungskanal einmündet. In US 2004/0134022 A1 ist ein aufrecht zu haltender Staubsauger offenbart, der eine zyklonisch wirkende Abscheideeinheit in einem Staubbecher umfasst. Die durch eine Düse angesaugte Luft wird über eine seitlich angeordnete Einlassöffnung tangential in eine Abscheidekammer eingeleitet und führt darin eine Wirbelbewegung aus, wodurch der in der Luft enthaltene Staub an einer Wand des Staubbechers abgelagert wird. Aus US 2006/0090290 A1 und WO 2007/117196 A1 sind handgeführte Staubsauger mit jeweils einem einzigen seitlichen Lufteintritt in eine Staubabscheidekammer bekannt. In WO 2008/088278 A2 ist ein so genannter 2-in-1-Staubsauger gemäß dem Oberbegriff des unabhängigen Anspruchs 1 beschrieben, bei dem ein handgeführter Kleinstaubsauger auf einen Haltekörper aufsetzbar ist. Der Kleinstaubsauger weist einen Staubbehälter auf, in den der Luftstrom tangential durch eine Einlassöffnung eingeleitet wird.

Die Querschnittsfläche einer Einlassöffnung, durch die der Saugluftstrom tangential in die Staubabscheidekammer eingeführt wird, ist jedoch begrenzt. Ebenso ist der Querschnitt eines auf der Außenseite der Staubabscheidekammer geführten Luftführungskanals, durch den der Saugluftstrom von einer Düse bzw. einem Ansaugstutzen zur Einlassöffnung der Staubabscheidekammer geführt wird, aufgrund der insbesondere bei Klein- und Stielstaubsaugern notwendigen schlanken Bauweise eng begrenzt. Hierdurch entsteht ein relativ hoher Strömungswiderstand, der die erzielbare Saugleistung vermindert oder eine hohe Leistungsaufnahme des Gebläses notwendig macht, was die Geräuschentwicklung des Staubsaugers erhöht und insbesondere bei batteriebetriebenen Staubsaugern die Nutzbarkeit einschränkt.

Die US-Patentanmeldung US 2009/0282791 A1 beschreibt einen sekundären Wirbelabscheider mit einem Becher und einem Lufteinlass tangential zu einer peripheren Wand des Bechers. Der Lufteinlass kann zwei oder mehr als zwei Durchgänge einschließen, deren axiale Richtung tangential zur peripheren Wand eines inneren tonnenförmigen Körpers ist. Die Patentanmeldung US 2002/0092123 A1 beschreibt einen Staubsauger mit einer zyklonartigen Luftflusskammer, die die Abtrennung von Verunreinigungen in einem Saugluftstrom erleichtert. Die Luftflusskammer schließt einen Einlass und einen Auslass ein. Eine angewinkelte Leitwand ist so angeordnet, dass sie den Luftfluss von einer Einlassführung von einem radialen auf einen tangentialen Pfad umleitet. Zudem ist dort eine zweite angewinkelte Leitwand beschrieben, die ebenfalls so angeordnet ist, dass ein Luftfluss von einem radialen auf einen tangentialen Pfad gebracht wird, der sich innerhalb des ringförmigen, zyklonartigen Luftflussdurchgangs befindet. In US 2002/0088209 A1 wird ein ähnlicher Staubsauger beschrieben, der eine äußere Wand und eine erste und zweite innere Wand aufweist. Die erste innere Wand kooperiert mit dem ersten Anteil der äußeren Wand, um eine erste Einlassführung zu definieren und die zweite innere Wand kooperiert mit einem zweiten Abschnitt der äußeren Wand, um eine zweite Einlassführung zu definieren. Das Dokument DE 1220240 A beschreibt einen Drehströmungswirbler zum Abscheiden fester oder flüssiger Teilchen aus Gasen, insbesondere zur Staubabscheidung. Der Drehströmungswirbler weist tangentiale, dem einströmenden Rohgas schräg entgegengerichtete Hilfsgaseinlässe im Wirbelkammermantel zur Erzeugung einer Drehströmung auf. In der Patentanmeldung US 2007/0214756 A1 wird ein Staubsammelapparat beschrieben. Dieser schließt eine Zyklonkammer mit einer Vielzahl von Einlässen ein. Dabei ist jeder Einlass der Vielzahl von Einlässen auf einer unterschiedlichen Höhe an der Seite des Zyklonkörpers angeordnet, sodass die Luft aufgeteilt wird und in die Zyklonkammer auf unterschiedlichen Höhen eintritt. EP 0972573 A1 offenbart einen Zyklonabscheider mit einem zylindrischen Abschnitt und einem vertikal angeordneten Filter. Dabei kann ein unteres Ende eines ersten Zyklons mit einem oberen Teil eines zweiten Zyklons durch ein Rohr verbunden sein und eine obere Entladeröhre verbunden mit einem Filter des besagten zweiten Zyklonabscheiders kann mit dem oberen Teil des besagten ersten Zyklons verbunden sein. Zudem ist in der Patentanmeldung US 2007/0095034 A1 ein Staubsammelapparat für einen Staubsauger beschrieben, in dem eingesaugte Luft rotiert wird und Staub durch Zentrifugalkraft entfernt wird. Dabei umfasst der Hauptkörper des Zyklons eine erste Einlassöffnung, durch die Luft in den Zyklonhauptkörper gezogen wird. Zudem kann der Staubsammelapparat eine Vielzahl von zweiten Einlässen aufweisen, die eine Führungswand durchstoßen.

### Der Erfindung zugrundeliegende Aufgabe

Es ist Aufgabe der vorliegenden Erfindung, einen verbesserten Staubsauger der oben genannten Art anzugeben, wobei die genannten Nachteile möglichst vermieden werden und wobei insbesondere der vom Saugluftstrom zu überwindende Strömungswiderstand verringert ist.

### Erfindungsgemäße Lösung

Die Bezugszeichen in sämtlichen Ansprüchen haben keine einschränkende Wirkung, sondern sollen lediglich deren Lesbarkeit verbessern.

Die Lösung der gestellten Aufgabe gelingt durch einen Staubsauger mit den Merkmalen des Anspruchs 1.

Ein erfindungsgemäßer Staubsauger umfasst eine Staubabscheideeinrichtung, ein Gebläse und einem Elektromotor zum Antreiben des Gebläses. Das Gebläse ist zum Erzeugen eines Saugluftstroms durch die Staubabscheideeinrichtung zum Abscheiden von in dem Saugluftstrom enthaltenen Partikeln, insbesondere zum Abscheiden von mit dem Saugluftstrom von einer zu reinigenden Oberfläche aufgenommenem Schmutz und Staub angeordnet. Der Elektromotor kann der für Batterie- und/oder Netzbetrieb ausgelegt sein. Das Gebläse und der dieses antreibende Elektromotor können als Motor-/Gebläse-Einheit ausgebildet sein. Der erfindungsgemäße Staubsauger ist ausgebildet aus einer zusammensetzbaren Einheit aus einem Kleinsauger und einem Stielsaugerrahmen.

Die Staubabscheideeinrichtung umfasst einen Wirbelabscheider. In einem derartigen Wirbelabscheider wird der Saugluftstrom in eine Wirbelbewegung versetzt, wobei im Saugluftstrom enthaltene Partikel durch die Wirkung der Zentrifugalkraft aus dem Luftstrom abgeschieden werden und beispielsweise an einer Wand eines Rohrs oder eines Bechers abgelagert werden. Der Saugluftstrom wird nach Durchgang durch den Wirbelabscheider in Richtung zum Gebläse abgeführt. Der Wirbelabscheider ist zumindest zur Abscheidung von grobem Schmutz geeignet. Die Staubabscheideeinrichtung kann weitere Staubabscheider umfassen, insbesondere zusätzliche Filter zum Zurückhalten von mittelfeinem und feinem Staub. Insbesondere zur Feinstaubfilterung können weitere Filter vorgesehen sein, die auch stromabwärts des Gebläses, etwa in Ausblasöffnungen zum Ausblasen der durch das Gebläse angesaugten Luft, angeordnet sein können.

Erfindungsgemäß weist der Wirbelabscheider eine Mehrzahl von Luftzuführungsöffnungen zur tangentialen Zuführung von jeweils einem Teilluftstrom des Saugluftstroms in einen Staubabscheideraum bzw. eine Staubabscheidekammer des Wirbelabscheiders auf. Der Staubabscheideraum ist im Wesentlichen zylindrisch oder in Form eines sich zumindest abschnittsweise verjüngenden Zylinders ausgebildet. Durch die tangentiale Zuführung wird die zugeführte Luft in die Wirbelbewegung versetzt, die aufgrund der Wirkung der Zentrifugalkraft zur Abscheidung des von dieser mitgeführten Staubs führt.

Dadurch, dass eine Mehrzahl von Luftzuführungsöffnungen zur tangentialen Zuführung von jeweils einem Teilluftstrom des Saugluftstroms in den Staubabscheideraum vorhanden sind, ist eine größere Querschnittsfläche für die Zuführung des Saugluftstroms in den Staubabscheideraum des Wirbelabscheiders verfügbar. Hierdurch ist ein geringerer Strömungswiderstand erzielbar. Auf diese Weise wird es ermöglicht, mit gleicher Leistungsaufnahme des Gebläses eine höhere Saugleistung zu erreichen oder mit einer geringeren Gebläseleistung die gleiche Saugleistung zu erzielen.

### Bevorzugte Ausgestaltung der Erfindung

Vorteilhafte Aus- und Weiterbildungen, welche einzeln oder in Kombination miteinander eingesetzt werden können, sind Gegenstand der abhängigen Ansprüche.

Gemäß einer bevorzugten Ausführungsform der Erfindung ist der Wirbelabscheider als Wirbelrohrabscheider ausgebildet. Bei einem Wirbelrohrabscheider ist der Staubabscheideraum im Wesentlichen zylindrisch mit einer über eine gesamte Höhe des Staubabscheideraums im Wesentlichen einheitlichen Querschnittsfläche geformt. Der Saugluftstrom wird dabei in tangentialer Richtung in den Staubabscheideraum eingeleitet, worin der Saugluftstrom eine rotierende Bewegung ausführt, wobei im Saugluftstrom enthaltene Partikel an einer Wand des Staubabscheideraums abgelagert werden. Der Saugluftstrom wird durch ein in den Staubabscheideraum eintauchendes Rohr in Richtung zum Gebläse abgesaugt. Insbesondere wird der Staubabscheideraum durch einen zylindrischen Becher gebildet, wobei der Saugluftstrom in einem oberen Bereich des Bechers zugeführt wird, bei der Wirbelbewegung in einen unteren Bereich des Bechers gelangt und dort durch das in den Becher eintauchende Rohr abgeführt wird. Das in den Staubabscheideraum eintauchende Rohr kann mit zusätzlichen Filtern versehen sein und beispielsweise einen Filterschaumzylinder für mittelfeinen Staub sowie ein rohrförmiges Flusensieb aufweisen. Ein derartiger Wirbelrohrabscheider ist einfach aufgebaut und ermöglicht eine effiziente Abscheidung insbesondere von grobem Staub.

Alternativ kann der Wirbelabscheider als Zyklonabscheider ausgebildet sein. Unter einem Zyklonabscheider wird hier und im Folgenden ein Wirbelabscheider verstanden, bei dem sich der Staubabscheideraum von einem Lufteinlass bzw. von einem Bereich ausgehend, in dem die Luftzuführungsöffnungen angeordnet sind, zumindest abschnittsweise im Querschnitt verjüngt. Der Staubabscheideraum ist somit im Wesentlichen zylindrisch mit einem sich zumindest abschnittsweise verjüngenden Querschnitt bzw. zumindest abschnittsweise kegelförmig ausgebildet. Der Saugluftstrom wird ebenfalls in tangentialer Richtung in den Staubabscheideraum eingeleitet und führt im Staubabscheideraum eine rotierende Bewegung aus, wobei im Saugluftstrom enthaltene Partikel an einer Wand des Staubabscheideraums abgelagert werden. Nach Durchgang durch den Staubabscheideraum wird der Saugluftstrom in Richtung zum Gebläse abgesaugt. Zur weiteren Verbesserung der Filterwirkung können zusätzliche Filter vorgesehen sein. Ein derartiger Zyklonabscheider ermöglicht eine effiziente Abscheidung insbesondere von grobem und mittelfeinem Staub.

Die durch die Wirkung der Zentrifugalkraft bei der rotierenden Luftbewegung abgeschiedenen Partikel lagern sich zunächst an einer Wand des Staubabscheideraums ab, die beispielsweise durch eine Innenwand eines Rohrs gebildet wird. Zur Entfernung der abgelagerten Partikel aus dem Staubabscheideraum kann beispielsweise ein Auswurffenster vorgesehen sein.

Vorzugsweise ist der Wirbelabscheider jedoch als Senkabscheider ausgebildet. Bei einem Senkabscheider gelangt der an der Wand des Staubabscheideraums abgelagerte Staub durch Schwerkraftwirkung in einen unterhalb angeordneten, strömungsberuhigten Staubsammelraum, der durch eine Abscheiderippe vom Staubabscheideraum getrennt sein kann. Dort sammelt sich der abgeschiedene Schmutz an und kann aus dem Staubsauger entnommen werden. Hierfür kann ein Entnahmefenster vorgesehen sein, oder es kann beispielsweise ein Becher, der den Staubabscheideraum und den Staubsammelraum eines Wirbelrohrabscheiders bildet, nach Öffnen eines Gehäuses des Staubsaugers entnehmbar sein. Auf diese Weise wird eine einfache Entnahme des aus dem Saugluftstrom abgeschiedenen Staubs ermöglicht.

Gemäß einer bevorzugten Ausführungsform der Erfindung weist der Staubsauger Luftführungen auf, die zur Aufteilung des Saugluftstroms stromabwärts eines Ansaugbereichs des Staubsaugers in eine Mehrzahl von Teilluftströmen und zur Führung jeweils eines Teilluftstroms zu jeweils einer Luftzuführungsöffnung ausgebildet sind. Der Ansaugbereich umfasst beispielsweise einen Ansaugstutzen zum Anschließen einer Düsenanordnung oder eines Saugschlauchs oder einen Saugkopf. Vom Ansaugbereich, der ein vorderes Ende des Staubsaugers definiert, wird der Saugluftstrom nach hinten zur Staubabscheideeinrichtung geführt. Hierfür weist der Staubsauger eine Mehrzahl von Luftführungskanälen auf, durch die jeweils ein Teilluftstrom jeweils einer Luftzuführungsöffnung zur tangentialen Zuführung in den Staubabscheideraum geführt wird. Insbesondere kann der Saugluftstrom unmittelbar stromabwärts des Ansaugbereichs in die Mehrzahl von Teilluftströmen aufgeteilt werden. Die Luftführungskanäle können große Querschnittsflächen zur Erzielung eines geringen Strömungswiderstands aufweisen. Hierdurch wird es ermöglicht, den in einem Ansaugbereich, etwa über einen Ansaugstutzen oder einen Saugkopf, aufgenommenen Saugluftstrom mit einem besonders geringen Strömungswiderstand und somit besonders effizient der Staubabscheideeinrichtung zuzuführen und in den Staubabscheideraum des Wirbelabscheiders einzuführen.

In vorteilhafter Weise ist zur Aufteilung des Saugluftstroms in die Mehrzahl von Teilluftströmen ein Leitkegel vorgesehen. Durch die Verwendung eines Leitkegels kann auf einfache Weise ein Totraum vermieden werden, in dem sich aufgrund einer geringeren Strömungsgeschwindigkeit oder aufgrund einer Wirbelbildung Schmutz ablagern würde.

Vorzugsweise werden die Teilluftströme im Wesentlichen in einer durch das vordere und das hintere Ende des Staubsaugers definierten axialen Richtung vom Ansaugbereich nach hinten geführt und zur Einleitung in den Staubabscheideraum allmählich in eine tangentiale Richtung des Wirbelabscheiders umgelenkt. Dabei ist der Wirbelabscheider bevorzugt derart in den Staubsauger eingebaut, dass eine axiale Richtung des Wirbelabscheiders parallel zur axialen Richtung des Staubsaugers angeordnet ist. Durch die allmähliche Umlenkung der Teilluftströme in die tangentiale Richtung wird eine besonders verlustarme und effiziente Führung der Teilluftströme ermöglicht.

Gemäß einer bevorzugten Ausführungsform der Erfindung sind nur zwei tangentiale Luftzuführungen in den Staubabscheideraum vorhanden. Hierdurch kann bei einem sehr einfachen Aufbau bereits eine erhebliche Vergrößerung des Strömungsquerschnitts erzielt werden.

Die beiden Luftzuführungen können bezüglich einer Längsachse des Wirbelabscheiders um jeweils 180° versetzt angeordnet sein. Vorzugsweise sind die beiden Luftzuführungen aber um weniger als 180°, insbesondere um weniger als 90° zueinander versetzt angeordnet. Hierdurch wird eine kompakte Bauform ermöglicht. Ferner kann eine Entnahme des Bechers eines Wirbelrohrabscheiders aus einem Gehäuse des Staubsaugers zur Entfernung des abgelagerten Staubs vereinfacht werden.

In bevorzugter Weise sind die mehreren Luftzuführungsöffnungen bezüglich einer Längsachse des Wirbelabscheiders um gleiche Winkel zueinander versetzt angeordnet. Hierdurch können eine besonders gleichmäßige Ausnutzung der Innenwand des Bechers zur Staubablagerung und eine besonders effiziente Staubabscheidung erzielbar sein.

Gemäß einer weiteren bevorzugten Ausführungsform der Erfindung sind genau drei tangentiale Luftzuführungen vorgesehen, die vorzugsweise bezüglich einer Längsachse des Wirbelabscheiders um jeweils etwa 120° versetzt angeordnet. Hierdurch kann bei einem einfachen konstruktiven Aufbau eine besonders große Querschnittsfläche für den Saugluftstrom zur Verfügung gestellt werden. Ferner sind eine gleichmäßige Ausnutzung der Innenwand des Bechers zur Staubablagerung und damit eine besonders effiziente Staubabscheidung erzielbar.

Die Anzahl der möglichen Luftzuführungen bzw. Luftzuführungsöffnungen ist jedoch nicht auf zwei oder drei begrenzt. In vorteilhafter Weise können insbesondere 4, 5, 6, bis zu 10, bis zu 20 oder sogar mehr als 20 Luftzuführungen und entsprechende Luftzuführungsöffnungen vorgesehen sein. Hierdurch sind eine weiter verbesserte Staubabscheidung und eine weitere Vergrößerung des Strömungsquerschnitts erzielbar.

In vorteilhafter Weise können zwei oder mehr Luftzuführungsöffnungen in Richtung der Längsachse des Wirbelabscheiders jeweils zueinander versetzt sein. Hierdurch ist eine weiter verbesserte Staubabscheidung erzielbar.

Weiterhin ist es bevorzugt, dass der Staubsauger ein zumindest teilweise zylindrisch ausgebildetes Gehäuse aufweist, das beispielsweise abschnittsweise rohrförmig ausgebildet sein kann, und dessen Achse vorzugsweise mit der Achse des Wirbelabscheiders übereinstimmt. Auf der Außenseite des zylindrischen Gehäuses können dabei die Luftführungskanäle zur Führung der Teilluftströme vom Ansaugbereich des Staubsaugers zu den Luftzuführungsöffnungen des Wirbelabscheiders angeordnet sein. Hierdurch wird eine einfache und kompakte Bauweise ermöglicht.

### Kurzbeschreibung der Zeichnungen

Weitere vorteilhafte Ausgestaltungen werden nachfolgend an Hand von zwei in den Zeichnungen dargestellten Ausführungsbeispielen, auf welche die Erfindung jedoch nicht beschränkt ist, näher beschrieben.

Es zeigen schematisch:
Fig. 1 einen Staubsauger gemäß einem ersten Ausführungsbeispiel der Erfindung in teilweise geschnittener Darstellung;
Fig. 2 den Staubsauger gemäß Fig. 1 in einer Seitenansicht;
Fig. 3 den Staubsauger gemäß Fig. 1 in einem Querschnitt;
Fig. 4 einen Staubsauger gemäß einem zweiten Ausführungsbeispiel der Erfindung in teilweise geschnittener Darstellung;
Fig. 5 den Staubsauger gemäß Fig. 4 in einer Seitenansicht; und schließlich
Fig. 6 den Staubsauger gemäß Fig. 4 in einer axialen Ansicht.

### Ausführliche Beschreibung anhand zweier Ausführungsbeispiele

Bei der nachfolgenden Beschreibung bevorzugter Ausführungsformen der vorliegenden Erfindung bezeichnen gleiche Bezugszeichen gleiche oder vergleichbare Komponenten. Der Übersichtlichkeit halber sind nicht in allen Figuren alle Bezugszeichen dargestellt.

Die Figuren 1 bis 3 zeigen ein erstes Ausführungsbeispiel eines erfindungsgemäßen Staubsaugers in einem teilweise geschnittenen Längsschnitt, in einer Ansichtsdarstellung und in einer Querschnittsdarstellung. Der Staubsauger 1 weist im Wesentlichen zylindrische Form auf. An einem vorderen Ende des Staubsaugers 1 befindet sich der Ansaugabschnitt 2. Ein mittlerer Bereich des Staubsaugers 1 umfasst eine Staubabscheideeinrichtung 10 und eine Motor-/Gebläse-Einheit 20. Am hinteren Ende des Staubsaugers 1 befindet sich eine Handhabe 30. Die Motor-/Gebläse-Einheit 20 erzeugt einen Saugluftstrom, der im Ansaugabschnitt 2 durch den Ansaugstutzen 42 aufgenommen wird. Im Bereich der Motor-/Gebläse-Einheit 20 wird die angesaugte Luft wieder ausgeblasen.

Der durch den Ansaugstutzen 42, an dem beispielsweise eine Saugdüse oder eine Bodenbürste anschließbar ist, eintretende Saugluftstrom wird durch den Leitkegel 43, der das Entstehen eines Totraums, in dem sich Schmutz ablagern könnte, verhindert, in drei Teilluftströme aufgeteilt. Diese werden in axialer Richtung jeweils durch Luftführungen 44 geführt, die in ihrem hinteren Bereich in Umlenkbereiche 46 übergehen, die die Teilluftströme jeweils in tangentiale Richtung umlenken und nach innen führen. Die Umlenkbereiche 46 der Luftführungen 44 münden in Luftzuführungsöffnungen 53 eines Rohrs 54, das einen Staubabscheideraum 55 und einen Staubsammelraum 56 umschließt. Der Staubabscheideraum 55 und der Staubsammelraum 56 werden durch eine Abscheiderippe 57 voneinander getrennt, die zum Rohr 54 einen Spalt offen lässt. In das Rohr 54 ist eine gefensterte Hülse 18 eingesetzt, die auf einem ebenfalls gefensterten Rohr 14 aufsitzt. Die Hülse 18 trägt ein röhrenförmiges Flusensieb, das beispielsweise eine Maschenweite von ca. 1,5 mm aufweisen kann. Innerhalb des Rohrs 14 ist durch ein rohrförmiges Fenstergitter 12 ein Filterschaumzylinder 11 gehalten, der beispielsweise eine Dicke von ca. 3 mm haben kann.

Das Rohr 54 mit den Luftzuführungsöffnungen 53, dem Staubabscheideraum 55 und dem Staubsammelraum 56 und das durch die Hülse 18 und das Rohr 14 gebildete Tauchrohr stellen einen Wirbelrohrabscheider dar. Die durch die Luftzuführungsöffnungen 53 von außen tangential eingeleitete Saugluft führt im Staubabscheideraum 55 eine wirbeiförmige Bewegung aus, wobei von der Saugluft mitgeführte Partikel an der Innenwand des Rohrs 54 abgeschieden werden. Der Saugluftstrom gelangt durch die übereinander liegenden Fenster der Hülse 18 und des Rohrs 14 durch den Filterschaumzylinder 11 in dessen Innenraum, von wo er zum Gebläse abgesaugt wird.

Das Gebläse mit dem Lüfterrad 21 und dem Leitapparat 22 befördert die angesaugte Luft durch innere Ausblasöffnungen 24 sowie in einem Gehäuse 40 angeordnete äußere Ausblasöffnungen 48 nach außen. Die äußeren Ausblasöffnungen 48 sind mit einem Ausblasfilter 61, beispielsweise einem Flach-Filtervlies, einem Lamellenfilter, insbesondere einem HEPA-Filter, oder auch einem durch Filterschaum gebildeten Filter, versehen. Der Ausblasfilter 61 kann als Feinstaubfilter dienen oder als Grobfilter zur Geräuschreduktion ausgebildet sein. Die Ausblasöffnungen 48 sind ausreichend großflächig, so dass der Ausblasfilter 61 keinen wesentlichen Strömungswiderstand erzeugt. Es können auch mehrere neben- und/oder im Luftstrom hintereinander angeordnete Ausblasfilter bzw. Ausblasfilterelemente vorgesehen sein. Das Lüfterrad 21 wird von dem Elektromotor 25 angetrieben, der durch die in der Handhabe 30 angeordneten Batterien 26, beispielsweise Lithium-Ionen-Batterien, versorgt wird. Der Motor 25 kann durch einen nicht dargestellten Schalter bzw. über eine ebenfalls nicht dargestellte Steuerungselektronik gesteuert werden. Am hinteren Ende des Staubsaugers 1 ist ein Stielanschluss 49 zur Aufnahme einer Stange, die einen Handgriff zur Verwendung des Staubsaugers 1 als Stielsauger trägt (nicht dargestellt), angeordnet.

In dem in Fig. 1 bis 3 dargestellten Ausführungsbeispiel ist der Staubsauger 1 als aus einem Kleinsauger und einem Stielsaugerrahmen, der als Gehäuse 40 ausgebildet sein kann, zusammensetzbare Einheit ausgebildet, die als Stielsauger verwendbar ist. Der Kleinsauger, der im Wesentlichen zylindrisch ist und von einem hinteren Ende des Staubsaugers 1 in den Stielsaugerrahmen einsetzbar ist, ist auch im Solobetrieb betreibbar und weist hierfür einen Saugkopf mit einem Saugmund 3 auf, der jedoch im eingesetzten Zustand durch eine Schaumstoffdichtung 60 verschlossen ist. Das Rohr 14, das den Filterschaumzylinder 11 umgibt, weist Einlassfenster 15 auf, für deren Verschluss im Solobetrieb eine in Längsrichtung gegen die Kraft einer Feder 17 verschiebbare Verschlusshülse 16 angeordnet ist. Ferner ist eine Verriegelung durch hinter Rastnasen 36 greifende Rastelemente 35 zum sicheren und positionsgenauen Halten des Kleinsaugers im Gehäuse 40 vorhanden.

Das Gehäuse 40 ist zweigeteilt, wobei die beiden Teile über ein Scharnier 50 miteinander verbunden sind und durch eine Rastfeder 51, die hinter einen Rastvorsprung 52 greift, zusammengehalten werden können. Durch Betätigen der Rastfeder 51 kann das Gehäuse 40 geöffnet werden, und nach Zurückziehen des Kleinsaugers mit dem Rohr 14 und dem Saugkopf kann ein durch das Rohr 54 mit einem Boden 58 gebildeter Staubsammelbecher entnommen und entleert werden.

In Fig. 2 ist eine Seitenansicht des Staubsaugers 1 gezeigt. Man erkennt die auf der Außenwand des im Wesentlichen rohrförmigen Gehäuses 40 verlaufenden Luftführungskanäle 44, die an ihrem hinteren Ende Umlenkbereiche 46 aufweisen, durch die der jeweilige Teilluftstrom allmählich aus einer axialen in eine tangentiale Richtung umgelenkt wird. Ferner sind in Fig. 2 der Ansaugstutzen 42 am vorderen Ende des Staubsaugers 1 und der Stielanschluss 49 am hinteren Ende des Staubsaugers 1 dargestellt sowie die Ausblasöffnungen 48 des Gehäuses 40, in denen ein Ausblasfilter gehalten ist.

In Fig. 3 ist ein Querschnitt durch den Staubsauger 1 im Bereich der Umlenkbereiche 46 der Luftführungskanäle 44 dargestellt. Durch die Umlenkbereiche 46 werden die drei Teilluftströme der angesaugten Luft in tangentiale Richtung umgelenkt und in dieser Richtung durch Luftzuführungsöffnungen 53 in den durch das Rohr 54 gebildeten Staubabscheideraum 55 eingeleitet (durch Pfeile angedeutet), wo sie eine wirbeiförmige Strömung bildet, die bis an die Abscheiderippe 57 (s. Fig. 1) reicht. Von dort wird die Luft durch den Filterschaumzylinder 11 in dessen Innenraum 13 gesaugt, von wo sie in das Gebläse gelangt. Der Filterschaumzylinder 11 wird innen durch das rohrförmige Fenstergitter 12 sowie außen durch das gefensterte Rohr 14 und die ebenfalls gefensterte Hülse 18 gehalten, von denen in der Schnittdarstellung der Fig. 3 nur die Stege zwischen den Fenstern erkennbar sind.

Aufgrund der tangentialen Einleitung der Teilluftströme in den Staubabscheideraum 55 und der dadurch erzeugten wirbeiförmigen Strömung werden zumindest die in der Saugluft enthaltenen groben Schmutzpartikel durch die Wirkung der Zentrifugalkraft an der Innenwand des Rohrs 54 abgeschieden. Von dort gelangen die abgeschiedenen Partikel durch Schwerkraftwirkung an der Abscheiderippe 57 vorbei in den Staubsammelraum 56 (s. Fig. 1). Somit erfolgt eine Abscheidung zumindest von grobem Schmutz nach dem Prinzip eines Wirbelabscheiders, der im gezeigten Ausführungsbeispiel als Wirbelrohrabscheider und als Senkabscheider ausgebildet ist. Dabei wird eine besonders hohe Saugleistung durch die mehrfachen Luftführungskanäle 44 ermöglicht, die einen relativ großen Querschnitt aufweisen können, beispielsweise etwa 1800 mm². Flusen werden durch das Flusensieb zurückgehalten, das die Fenster der Hülse 18 bedeckt und das von der Luft vor Erreichung des Filterschaumzylinders 11 durchströmt wird, der weiteren groben sowie mittelfeinen Staub zurückhält. Zur Filterung von Feinstaub kann ein als Feinstaubfilter wirkender Ausblasfilter 63 in den Ausblasöffnungen 48 vorgesehen sein.

In den Figuren 4 bis 6 ist ein weiteres Ausführungsbeispiel der Erfindung dargestellt, wobei nur zwei Luftzuführungsöffnungen in den Staubabscheideraum des Wirbelabscheiders vorhanden sind, der ebenfalls als Wirbelrohrabscheider und als Senkabscheider ausgebildet ist. Auch in dem in Fig. 4 bis 6 gezeigten Ausführungsbeispiel umfasst der Staubsauger 1 einen in das Gehäuse 40 eingesetzten Kleinsauger.

Wie in Fig. 4 gezeigt, weist der Staubsauger 1 auch hierbei im Wesentlichen zylindrische Form auf. An einem vorderen Ende des Staubsaugers 1 befindet sich der Ansaugabschnitt 2. Ein mittlerer Bereich des Staubsaugers 1 umfasst eine Staubabscheideeinrichtung 10 und eine Motor-/Gebläse-Einheit 20. Am hinteren Ende des Staubsaugers 1 befindet sich ein Handgriff 31. Der durch den Ansaugstutzen 42 eintretende Saugluftstrom wird in zwei Teilluftströme aufgeteilt, die in axialer Richtung jeweils durch Luftführungen 44 geführt werden, die in ihrem hinteren Bereich in in Fig. 4 nicht erkennbare Umlenkbereiche übergehen, die die Teilluftströme jeweils in tangentiale Richtung umlenken und nach innen führen. Die Umlenkbereiche der Luftführungen 44 münden in Luftzuführungsöffnungen 53 eines Rohrs 54, das einen Staubabscheideraum 55 und einen Staubsammelraum 56 umschließt, die durch eine Abscheiderippe 57 voneinander getrennt werden. In das Rohr 54 ist eine gefensterte Hülse 18 eingesetzt, die auf einem ebenfalls gefensterten Rohr 14 aufsitzt und ein röhrenförmiges Flusensieb trägt. Innerhalb des Rohrs 14 ein Filterschaumzylinder 11 gehalten.

Auch in der in Fig. 4 gezeigten Ausführungsform bilden das Rohr 54 mit den Luftzuführungsöffnungen 53, dem Staubabscheideraum 55 und dem Staubsammelraum 55 und das durch die Hülse 18 und das Rohr 14 gebildete Tauchrohr einen Wirbelrohrabscheider, in den durch die Luftzuführungsöffnungen 53 tangential zur Erzeugung einer wirbeiförmigen Bewegung die Teilluftströme eingeleitet werden. Die Luftzuführungsöffnungen sind bezüglich der Längsachse des Wirbelrohrabscheiders um einen Winkel von ca. 45° sowie auch in axialer Richtung zueinander versetzt. Die mitgeführten Partikel werden an der Innenwand des Rohrs 54 abgeschieden. Der Saugluftstrom gelangt durch die übereinander liegenden Fenster der Hülse 18 und des Rohrs 14 durch den Filterschaumzylinder 11 in dessen Innenraum, von wo er zum Gebläse abgesaugt wird. Das Gebläse mit dem Lüfterrad 21 befördert die angesaugte Luft durch in Fig. 4 nicht näher dargestellte Ausblasöffnungen nach außen. Das Lüfterrad 21 wird von dem Elektromotor 25 angetrieben.

In dem in Fig. 4 dargestellten Ausführungsbeispiel ist ein weiterer Handgriff 32 vorgesehen, der mit dem durch das Rohr 54 und den Boden 58 gebildeten Staubbecher 59 verbunden ist und mit dessen Hilfe der Staubbecher 59 zur Staubentleerung seitlich aus dem Gehäuse 40 entnommen werden kann. Mit dem Staubbecher 59 kann vorzugsweise das Rohr 14 mit dem Filterschaumzylinder 11 aus dem Gehäuse 40 entnommen werden. Ist der Staubbecher 59 aus dem Gehäuse 40 des Staubsaugers 1 entnommen, so kann das Rohr 14 mit dem Filterschaumzylinder 11 in axialer Richtung aus dem Staubbecher herausgezogen werden, um den Filterschaumzylinder 11 zu reinigen. Der Staubbecher 59 kann umgekehrt gehalten oder geöffnet werden, um den im Staubsammelraum 56 angesammelten Staub zu entfernen. Um den Staubbecher 59 mit dem Rohr 14 und dem Filterschaumzylinder entnehmen zu können, sind nicht im Einzelnen zu erläuternde trennbare Dichtungen sowie ein Riegelmechanismus vorgesehen.

In Fig. 5 ist eine Seitenansicht des in Fig. 4 dargestellten Staubsaugers 1 gezeigt. Man erkennt die auf der Außenwand des im Wesentlichen rohrförmigen Gehäuses 40 verlaufenden Luftführungskanäle 44, die an ihrem hinteren Ende Umlenkbereiche 46 aufweisen, durch die der jeweilige Teilluftstrom allmählich aus einer axialen in eine tangentiale Richtung umgelenkt wird. Ferner sind in Fig. 2 der Ansaugstutzen 42 am vorderen Ende des Staubsaugers 1, die Ausblasöffnungen 48 des Gehäuses 40, in denen ein Ausblasfilter gehalten ist, und der entnehmbare Staubbecher 59 mit dem Handgriff 32 dargestellt.

In Fig. 6 ist eine axiale Ansicht des Staubsauger 1 vom hinteren Ende dargestellt. Am hinteren Ende des Staubsaugers 1 ist der Handgriff 31 angeordnet, sowie seitlich am Gehäuse 40 der Handgriff 32. Man erkennt ferner die Umlenkabschnitte 46 der beiden Luftführungskanäle, die um ca. 45° gegeneinander versetzt auf der Außenwand des im Wesentlichen rohrförmigen Hüllkörpers 41 angeordnet sind. Die mit A-A bezeichnete Linie markiert die Schnittfläche der in Fig. 4 gezeigten teilweise geschnittenen Darstellung.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichenliste

- 1: Staubsauger
- 2: Ansaugabschnitt
- 3: Saugmund
- 10: Staubabscheideeinrichtung
- 11: Filterschaumzylinder
- 12: Fenstergitter
- 13: Innenraum
- 14: Rohr
- 15: Einlassfenster
- 16: Verschlusshülse
- 17: Feder
- 18: Hülse
- 20: Motor-/Gebläseeinheit
- 21: Lüfterrad
- 22: Leitapparat
- 24: Ausblasöffnung
- 25: Elektromotor
- 26: Batterien
- 30: Handhabe
- 31: Handgriff
- 32: Handgriff
- 35: Rastelement
- 36: Rastvorsprung
- 40: Gehäuse
- 42: Ansaugstutzen
- 43: Leitkegel
- 44: Luftführungskanal
- 45: Staubabscheideabschnitt
- 46: Umlenkbereich
- 48: Ausblasöffnung
- 49: Stielanschluss
- 50: Scharnier
- 51: Rastfeder
- 52: Rastvorsprung
- 53: Luftzuführungsöffnung
- 54: Rohr
- 55: Staubabscheideraum
- 56: Staubsammelraum
- 57: Abscheiderippe
- 58: Boden
- 59: Staubbecher
- 60: Schaumstoffdichtung
- 61: Ausblasfilter

## Patentansprüche

1. Staubsauger ausgebildet aus einer zusammensetzbaren Einheit aus einem Kleinsauger und einem Stielsaugerrahmen, wobei der Staubsauger eine Staubabscheideeinrichtung (10), ein Gebläse zum Erzeugen eines Saugluftstroms durch die Staubabscheideeinrichtung (10) und einen Elektromotor (25) zum Antreiben des Gebläses aufweist und wobei die Staubabscheideeinrichtung (10) einen Wirbelabscheider umfasst, **dadurch gekennzeichnet, dass** der Wirbelabscheider eine Mehrzahl von Luftzuführungsöffnungen (53) zur tangentialen Zuführung von jeweils einem Teilluftstrom des Saugluftstroms in einen Staubabscheideraum (55) aufweist.

2. Staubsauger nach Anspruch 1, **dadurch gekennzeichnet, dass** der Wirbelabscheider ein in den Staubabscheideraum (55) eintauchendes Rohr aufweist, durch das der Saugluftstrom zum Gebläse abgesaugt wird.

3. Staubsauger nach Anspruch 1, **dadurch gekennzeichnet, dass** sich der Staubabscheideraum (55) von einem Lufteinlass zumindest abschnittsweise im Querschnitt verjüngt.

4. Staubsauger nach einem der Ansprüche 1 bis 3, **dadurch gekennzeichnet, dass** der Wirbelabscheider als Senkabscheider ausgebildet ist.

5. Staubsauger nach einem der Ansprüche 1 bis 4, **dadurch gekennzeichnet, dass** der Staubsauger (1) Luftführungen zur Aufteilung des Saugluftstroms stromabwärts eines Ansaugbereichs (2) des Staubsaugers (1) in eine Mehrzahl von Teilluftströmen und zur Führung jeweils eines Teilluftstroms zu jeweils einer Luftzuführungsöffnung (53) aufweist.

6. Staubsauger nach Anspruch 5, **dadurch gekennzeichnet, dass** zur Aufteilung des Saugluftstroms in die Mehrzahl von Teilluftströmen ein Leitkegel (43) angeordnet ist.

7. Staubsauger nach Anspruch 5 oder 6, **dadurch gekennzeichnet, dass** die Teilluftströme im Wesentlichen in einer axialen Richtung des Staubsaugers (1) vom Ansaugbereich (2) nach hinten geführt und zur Einleitung in den Staubabscheideraum (55) allmählich in eine tangentiale Richtung des Wirbelabscheiders umgelenkt werden.

8. Staubsauger nach einem der vorhergehenden Ansprüche, **dadurch gekennzeichnet, dass** zwei tangentiale Luftzuführungsöffnungen (53) vorgesehen sind.

9. Staubsauger nach Anspruch 8, **dadurch gekennzeichnet, dass** die beiden tangentialen Luftzuführungsöffnungen (53) bezüglich einer Längsachse des Wirbelabscheiders um weniger als 180° versetzt angeordnet sind.

10. Staubsauger nach einem der Ansprüche 1 bis 7, **dadurch gekennzeichnet, dass** drei tangentiale Luftzuführungsöffnungen (53) vorgesehen sind.

11. Staubsauger nach Anspruch 10, **dadurch gekennzeichnet, dass** die drei tangentialen Luftzuführungsöffnungen (53) bezüglich einer Längsachse des Wirbelabscheiders um jeweils etwa 120° versetzt angeordnet sind.

12. Staubsauger nach einem der vorhergehenden Ansprüche, **dadurch gekennzeichnet, dass** mindestens zwei Luftzuführungsöffnungen (53) in axialer Richtung zueinander versetzt sind.

13. Staubsauger nach einem der vorhergehenden Ansprüche, **dadurch gekennzeichnet,**
**dass** der Staubsauger (1) ein im Wesentlichen zylindrisches Gehäuse (40) aufweist, dessen Achse mit einer Achse des Wirbelabscheiders übereinstimmt.

## Claims

1. Vacuum cleaner embodied from a modular unit made of a small vacuum cleaner and an upright vacuum cleaner frame, wherein the vacuum cleaner has a dust separating facility (10), a fan for generating a suction air stream through the dust separating facility (10) and an electric motor (25) for driving the fan and wherein the dust separating facility (10) comprises a centrifugal separator, **characterised in that** the centrifugal separator has a plurality of air supply openings (53) for tangentially supplying a partial air stream of the suction air stream into a dust separating compartment (55) in each case.

2. Vacuum cleaner according to claim 1, **characterised in that** the centrifugal separator has a pipe immersed into the dust separating compartment (55), through which the suction air stream is drawn towards the fan.

3. Vacuum cleaner according to claim 1, **characterised in that** the dust separating compartment (55) tapers cross-sectionally at least in sections from an air inlet.

4. Vacuum cleaner according to one of claims 1 to 3, **characterised in that** the centrifugal separator is embodied as a vertical separator.

5. Vacuum cleaner according to one of claims 1 to 4, **characterised in that** the vacuum cleaner (1) has air ducts to divide the suction air stream downstream of an intake area (2) of the vacuum cleaner (1) into a plurality of partial air streams and to guide a partial air stream to an air supply opening (53) in each case.

6. Vacuum cleaner according to claim 5, **characterised in that** a guide cone (43) is arranged in order to divide the suction air stream into the plurality of partial air streams.

7. Vacuum cleaner according to claim 5 or 6, **characterised in that** the partial air streams are guided backwards from the suction area (2) substantially in an axial direction of the vacuum cleaner (1) and are gradually deflected in a tangential direction of the centrifugal separator for introduction into the dust separating compartment (55).

8. Vacuum cleaner according to one of the preceding claims, **characterised in that** two tangential air supply openings (53) are provided.

9. Vacuum cleaner according to claim 8, **characterised in that** the two tangential air supply openings (53) are arranged offset by less than 180° in respect of a longitudinal axis of the centrifugal separator.

10. Vacuum cleaner according to one of claims 1 to 7, **characterised in that** three tangential air supply openings (53) are provided.

11. Vacuum cleaner according to claim 10, **characterised in that** the three tangential air supply openings (53) are each arranged offset by approximately 120° in respect of a longitudinal axis of the centrifugal separator.

12. Vacuum cleaner according to one of the preceding claims, **characterised in that** at least two air supply openings (53) are offset from one another in the axial direction.

13. Vacuum cleaner according to one of the preceding claims, **characterised in that** the vacuum cleaner (1) has a substantially cylindrical housing (40), the axis of which matches an axis of the centrifugal separator.

## Revendications

1. Aspirateur réalisé à partir d'une unité assemblable constituée d'un petit aspirateur et d'un cadre d'aspirateur à tige, l'aspirateur présentant un dispositif séparateur de poussière (10), un ventilateur destiné à générer un courant d'air d'aspiration à travers le dispositif séparateur de poussière (10) et un moteur électrique (25) destiné à entraîner le ventilateur, et le dispositif séparateur de poussière (10) comprenant un séparateur à tourbillon, **caractérisé en ce que** le séparateur à tourbillon présente une pluralité d'ouvertures (53) d'amenée d'air pour l'alimentation tangentielle de respectivement un courant d'air partiel du courant d'air d'aspiration dans un espace de séparation de poussière (55).

2. Aspirateur selon la revendication 1, **caractérisé en ce que** le séparateur à tourbillon présente un tube plongeant dans l'espace de séparation de poussière (55), à travers lequel tube le courant d'air d'aspiration est aspiré vers le ventilateur.

3. Aspirateur selon la revendication 1, **caractérisé en ce que** l'espace de séparation de poussière (55) se rétrécit en section transversale, au moins par section, à partir d'une entrée d'air.

4. Aspirateur selon l'une quelconque des revendications 1 à 3, **caractérisé en ce que** le séparateur à tourbillon est réalisé comme séparateur gravitaire.

5. Aspirateur selon l'une quelconque des revendications 1 à 4, **caractérisé en ce que** l'aspirateur (1) présente des guidages d'air destinés à répartir le courant d'air d'aspiration en aval d'une zone d'aspiration (2) de l'aspirateur (1) en une pluralité de courants d'air partiels et à guider respectivement un courant d'air partiel vers respectivement une ouverture (53) d'amenée d'air.

6. Aspirateur selon la revendication 5, **caractérisé en ce qu'**un cône de guidage (43) est disposé dans la pluralité de courants d'air partiels pour répartir le courant d'air d'aspiration.

7. Aspirateur selon la revendication 5 ou 6, **caractérisé en ce que** les courants d'air partiels sont essentiellement guidés dans une direction axiale de l'aspirateur (1), de la zone d'aspiration (2) vers l'arrière, et **en ce que**, pour la répartition dans l'espace de séparation de poussière (55), ils sont progressivement déviés dans une direction tangentielle du séparateur à tourbillon.

8. Aspirateur selon l'une quelconque des revendications précédentes, **caractérisé en ce que** deux ouvertures tangentielles (53) d'amenée d'air sont ménagées.

9. Aspirateur selon la revendication 8, **caractérisé en ce que** les deux ouvertures tangentielles (53) d'amenée d'air, par rapport à un axe longitudinal du séparateur à tourbillon, sont disposées en étant respectivement décalées de moins de 180°.

10. Aspirateur selon l'une quelconque des revendications 1 à 7, **caractérisé en ce que** trois ouvertures tangentielles (53) d'amenée d'air sont ménagées.

11. Aspirateur selon la revendication 10, **caractérisé en ce que** les trois ouvertures tangentielles (53) d'amenée d'air, par rapport à un axe longitudinal du séparateur à tourbillon, sont disposées en étant respectivement décalées d'environ 120°.

12. Aspirateur selon l'une quelconque des revendications précédentes, **caractérisé en ce qu'**au moins deux ouvertures tangentielles (53) d'amenée d'air sont décalées l'une par rapport à l'autre en direction axiale.

13. Aspirateur selon l'une quelconque des revendications précédentes, **caractérisé en ce que**
l'aspirateur (1) présente un boîtier (40) essentiellement cylindrique, dont l'axe coïncide avec un axe du séparateur à tourbillon.
